# EUROPÄISCHE PATENTSCHRIFT

(11) **EP 3 363 591 B1**
(45) Veröffentlichungstag und Bekanntmachung des Hinweises auf die Patenterteilung: **29.07.2020**
(21) Anmeldenummer: 18155556.6
(22) Anmeldetag: 07.02.2018
(51) Int. Cl.: B24C 3/32, B24C 9/00, F02B 77/04

(54) **MIT EINEM GRANULAT-STRAHLGERÄT KOMBINIERTES SAUGGERÄT MIT EINEM ADAPTER**
SUCTION DEVICE COMBINED WITH A GRANULATE BLASTING MACHINE WITH AN ADAPTER
ASPIRATEUR COMBINÉ À UN APPAREIL DE PROJECTION DE GRANULÉS AVEC UN ADAPTATEUR

(30) Priorität: 17.02.2017 DE 102017103300
(43) Veröffentlichungstag der Anmeldung: 22.08.2018
(73) Patentinhaber: TKR Spezialwerkzeuge GmbH, 58285 Gevelsberg (DE)
(72) Erfinder: Kraft, Patrick, 58675 Hemer (DE); Sirringhaus, Heiko, 58708 Menden (DE)
(74) Vertreter: Kalkoff & Partner Patentanwälte PartmbB

(56) Entgegenhaltungen:
- EP-A1- 2 565 416
- DE-A1- 3 314 094
- DE-A1-102014 220 140
- DE-C- 860 434
- GB-A- 684 905
- GB-A- 2 021 450
- US-A- 2 720 057
- US-A- 5 161 336

## Beschreibung

Die Erfindung betrifft ein mit einem Granulat-Strahlgerät kombiniertes Sauggerät mit einem Adapter, aufweisend ein Grundrohr wobei das Grundrohr
- einen ersten Verbindungsabschnitt zum Anschluss an eine Absaugleitung des Sauggeräts und
- einen zweiten Verbindungsabschnitt zum Anschluss an einen Arbeitsraum aufweist.

Granulat-Strahlgeräte werden insbesondere dazu genutzt, um die Oberflächen von beliebigen Arbeitsräumen von Verunreinigungen zu befreien. Das als Granulat vorliegende Strahlmittel wird dabei unter Druck auf die zu reinigenden Oberflächen geleitet und entfernt dabei auch stärker anhaftende Verschmutzungen. Ein Einsatzbereich derartiger Strahlgeräte findet sich in Kraftfahrzeugwerkstätten, wo die Strahlgeräte dazu genutzt werden, um die Einlass- und Auslasskanäle von Zylinderköpfen von Kraftfahrzeugmotoren zu reinigen. Dabei entfernt das mit hohem Druck in die den Arbeitsraum bildende Einlasskanäle eingeführte Strahlmittel Verunreinigungen und Verkokungen von den Innenwänden der Einlasskanäle sowie auch von den Oberflächen der Einlassventile.

DE3314094 zeigt ein bekanntes Strahlgerät.

Um eine ordnungsgemäße Reinigung zu gewährleisten, ist es erforderlich, sowohl das in die bspw. Einlasskanäle der Zylinderköpfe eingeblasene Strahlmittel wie auch die entfernten Verunreinigungen wieder aus dem Arbeitsraum zu entfernen. Im Falle der Verwendung der Strahlgeräte zur Reinigung der Einlasskanäle von Zylinderköpfen ist es bekannt, in die entsprechenden Öffnungen des Zylinderkopfs sogenannte Absaugadapter einzusetzen, welche mit Sauggeräten verbunden werden, die mit dem Granulat-Strahlgerät kombiniert sind. Neben einem strahlmitteldichten Anschluss an eine Absaugleitung des Sauggeräts ist insbesondere eine strahlmitteldichte Anordnung des Absaugadapters in der Öffnung des Arbeitsraums, bspw. der Zylinderkopföffnung von wesentlicher Bedeutung, um einen Austritt des Strahlmittels zu verhindern, was im Betrieb zu Verletzungen des Nutzers führen kann und auch das Reinigungsergebnis negativ beeinflusst.

Die unterschiedliche Ausgestaltung der Zylinderköpfe und deren Öffnungen macht es daher erforderlich, in der Werkstatt für jeden Zylinderkopf einen entsprechend angepassten Saugadapter vorzuhalten, welcher einen strahlmitteldichten Anschluss des Saugadapters an dem Zylinderkopf und damit ein betriebssicheres Arbeiten ermöglicht.

Hiervon ausgehend liegt der Erfindung die Aufgabe zugrunde, die Anzahl der zum Anschluss an unterschiedliche Öffnungen von Arbeitsräumen notwendigen Saugadapter zu verringern.

Die Erfindung löst die Aufgabe durch ein Sauggerät mit den Merkmalen des Anspruchs 1. Vorteilhafte Weiterbildungen der Erfindung sind in den abhängigen Ansprüchen angegeben.

Kennzeichnend für den erfindungsgemäßen Adapter welcher einen ersten Verbindungsabschnitt zum Anschluss an eine Absaugleitung des Sauggeräts und einen zweiten Verbindungsabschnitt zum Anschluss an den Arbeitsraum aufweist ist, dass der zweite Verbindungsabschnitt aus einem flexiblen Material gebildet ist und an seinem Umfang eine sich ausgehend von einem freien Ende des zweiten Verbindungsabschnitts in Längsachsenrichtung des Grundrohres erstreckende Aussparung aufweist.

Gemäß der Erfindung ist somit vorgesehen, dass der zweite Verbindungsabschnitt, bei dem es sich um den Bereich des Grundrohres handelt, mit welchem der Adapter in einen Zylinderkopf bspw. eine Öffnung des Zylinderkopfes eingesetzt wird, aus einem flexiblen Material gebildet ist und darüber hinaus eine sich im Bereich des zweiten Verbindungsabschnitts von seinem freien Ende aus in Längsachsenrichtung des Grundrohres erstreckende Aussparung aufweist.

Die den Rohrmantel durchdringende Aussparung sowie die Ausgestaltung des zweiten Verbindungsabschnitts aus einem flexiblen Material ermöglicht es, den Durchmesser des zweiten Verbindungsabschnitts durch Stauchen zu verringern, wobei die einander gegenüberliegenden Flächen der Aussparung aufeinander zubewegt werden, bis diese aneinander anliegen. Die Möglichkeit der Durchmesserveränderung erlaubt es, den Universaladapter auch in solchen Öffnungen des Arbeitsraums, insbesondere der Einlasskanäle des Zylinderkopfs anzuordnen, deren Öffnungsweite geringer ist als der Durchmesser des zweiten Verbindungsabschnitts in der Position, in der dieser nicht durch Stauchen der Aussparung verringert ist. Darüber hinaus erlaubt die flexible, üblicherweise elastische Verformung des Verbindungsabschnitts durch die Aussparung eine ortssichere Anordnung des zweiten Verbindungsabschnitts in der Öffnung, nachdem durch die elastische Rückverformung der zweite Verbindungsabschnitt mit seinem Umfang an die Innenseite der Öffnung angedrückt wird.

Die erfindungsgemäße Ausgestaltung des Adapters erlaubt es somit, diesen zum strahlmitteldichten Anschluss an eine Vielzahl von Zylinderköpfen zu verwenden, welche unterschiedliche Formen und Geometrien von Einlassöffnungen aufweisen. Im Betrieb einer Kraftfahrzeugwerkstatt erübrigt sich somit eine kostenintensive Anschaffung unterschiedlicher Saugadapter, welche jeweils nur zum Anschluss an einen spezifischen Zylinderkopf vorgesehen sind.

Grundsätzlich ist die Ausgestaltung der Aussparung frei wählbar. Auch besteht die Möglichkeit, mehrere Aussparungen, verteilt am Umfang im Bereich des zweiten Verbindungsabschnitts anzuordnen, um den Einsatzbereich des Universaladapters weiter zu erhöhen. Nach einer besonders vorteilhaften Ausgestaltung der Erfindung ist jedoch vorgesehen, dass die Aussparung V-förmig ausgebildet ist. Die V-förmige Ausgestaltung der Aussparung ermöglicht es, den zweiten Verbindungsabschnitt bereits bei der Verwendung einer einzigen Aussparung besonders variabel auszugestalten, sodass sich ein breiter Einsatzbereich des Universaladapters zum Anschluss an eine Vielzahl von Öffnungen von verschiedenen Arbeitsräumen ergibt. Darüber hinaus lässt sich eine V-förmige Aussparung besonders einfach und kostengünstig, bspw. durch Ausstanzen herstellen.

Die übrige Ausgestaltung des Adapters ist ebenfalls grundsätzlich frei wählbar. Nach einer besonders vorteilhaften Ausgestaltung der Erfindung ist jedoch vorgesehen, dass auch der erste Verbindungsabschnitt aus einem flexiblen Material gebildet ist, besonders bevorzugt an seinem freien Ende konisch aufgeweitet ist.

Der erste Verbindungsabschnitt dient dazu, den Adapter mit einer Absaugleitung eines Sauggeräts zu verbinden. Hierzu ist es erforderlich, den ersten Verbindungsabschnitt bspw. auf einem Ansaugstutzen einer Saugleitung anzuordnen. Die Verwendung eines flexiblen Materials zur Ausgestaltung des ersten Verbindungsabschnitts erleichtert dabei die Anordnung des Universaladapters an einen solchen Ansaugstutzen. Darüber hinaus gewährleistet das flexible Material aufgrund seiner elastischen Eigenschaften einen sicheren Anschluss des Adapters an dem Ansaugstutzen. Eine konische Ausgestaltung des ersten Verbindungsabschnitts, wobei hierunter eine Ausgestaltung verstanden wird, bei der sich der erste Verbindungsabschnitt zu seinem freien Ende trichterförmig erweitert, erleichtert die Anordnung an einem Ansaugstutzten einer Absaugleitung in ergänzender Weise und ermöglicht somit eine komfortable Montage des Adapters

Der gesamte Adapter, wie auch das Grundrohr, können aus einem beliebigen Material gebildet sein, sofern zumindest der zweite Verbindungsabschnitt in erfindungsgemäßer Weise aus einem flexiblen Material gebildet ist. Somit besteht grundsätzlich die Möglichkeit, das Grundrohr mehrteilig auszugestalten und die einzelnen Abschnitte dann miteinander zu verbinden. Nach einer besonders vorteilhaften Ausgestaltung der Erfindung ist jedoch vorgesehen, dass das Grundrohr einstückig mit den Verbindungsabschnitten aus einem flexiblen Material gebildet ist. Eine entsprechende Ausgestaltung der Erfindung zeichnet sich dabei dadurch aus, dass diese besonders einfach und kostengünstig herstellbar ist. Zudem bietet die durchgängige Verwendung eines flexiblen Materials die Möglichkeit, den Universaladapter durch elastisches Verbiegen in einfacher Weise zum Anschluss an die Absaugleitung auszurichten, nachdem die Flexibilität des Materials hierzu einen ausreichenden Handlungsspielraum bietet.

Weiter ist erfindungsgemäß vorgesehen, dass an dem Grundrohr eine Dichtmanschette angeordnet ist, die zwischen einer über das freie Ende des zweiten Verbindungsabschnitts vorstehenden Dichtposition und einer mindestens die Aussparung freigebenden Montageposition verstellbar ist. Gemäß dieser Weiterbildung der Erfindung ist an dem Grundrohr des Adapters eine Dichtmanschette verstellbar angeordnet, wobei die Dichtmanschette in der Dichtposition über das freie Ende des zweiten Verbindungsabschnitts vorsteht und so in der montierten Position des Adapters in der der zweite Verbindungsabschnitt in einer Öffnung des Arbeitsraums, bspw. des Zylinderkopfs angeordnet ist, auf einer die Öffnung umgebenden Fläche aufliegt und damit in ergänzender Weise die Öffnung abdichtet und den Austritt des Strahlmittels verhindert, sodass Schädigungen des Bedienpersonals durch austretendes Strahlmittel besonders zuverlässig verhindert werden können.

Die Dichtmanschette kann dabei aus einem beliebigen Material gebildet sein, ist jedoch vorzugsweise aus einem flexiblen Kunststoff gebildet, der eine gute Abdichtung und Anpassung an die Oberfläche bietet an der die Dichtungsmanschette im Bereich der Öffnung anliegt. Die Verstellbarkeit der Dichtmanschette erlaubt es dabei, das Grundrohr in der Montageposition der Dichtmanschette komfortabel mit dem zweiten Verbindungsabschnitt in der Öffnung des Arbeitsraums anzuordnen. Anschließend kann dann die Dichtmanschette in die Dichtposition überführt werden, in der die Öffnung zuverlässig abgedichtet ist und der Strahlprozess begonnen werden kann.

Das Strahlmittel kann grundsätzlich an beliebiger Stelle in den Arbeitsraum, bspw. die Einlasskanäle eines Zylinderkopfs eingebracht werden. Nach einer besonders vorteilhaften Ausgestaltung der Erfindung ist jedoch vorgesehen, dass das Grundrohr an seinem Umfang eine den Rohrmalte durchdingende Sondenbohrung aufweist, die in Richtung auf den zweiten Verbindungsabschnitt ausgerichtet ist. Gemäß dieser Ausgestaltung der Erfindung stellt die Sondenbohrung eine Öffnung an dem Grundrohr dar, durch die die Strahlsonde, mittels der das Strahlmittel in den Arbeitsraum eingebracht wird, über das Grundrohr in den Arbeitsraum geführt werden kann. Die Ausrichtung der Sondenbohrung in Richtung auf den zweiten Verbindungsabschnitt gewährleistet dabei eine gute Führung der Sonde beim Einführen in das Grundrohr und gewährleistet, dass die Sonde in den Arbeitsraum gelangt.

Durch diese Ausgestaltung der Erfindung kann auf weitere Zugangsöffnungen, welche ggf. abgedichtet werden müssen, verzichtet werden. Dabei ist die nach einer bevorzugten Weiterbildung vorgesehene flexible Ausgestaltung des Grundrohres von besonderem Vorteil, da sie, bei einer entsprechenden Anpassung des Durchmessers der Sondenbohrung an die einzuführende Sonde, eine automatische Abdichtung der Sonde gegenüber dem Grundrohr bietet. Als flexible Materialien eignen sich dabei bspw. verschiedene Arten von Kunststoffen, wobei besonders bevorzugt das Grundrohr bspw. aus einem textilverstärkten Kunststoffschlauch gebildet ist.

Der Verlauf der Sondenbohrung in Richtung auf den zweiten Verbindungsabschnitt kann dabei grundsätzlich in beliebiger Weise erfolgen. Nach einer besonders vorteilhaften Ausgestaltung der Erfindung ist jedoch vorgesehen, dass eine Längsachse der Sondenbohrung mit der Längsachse des Grundrohres einen Winkel von 10° bis 60°, bevorzugt 15° bis 40°, besonders bevorzugt 20° bis 30° einschließt.

Die gemäß dieser Weiterbildung der Erfindung vorgesehenen Winkel der Sondenbohrung ermöglichen es, die Sondenbohrung in besonders komfortabler und einfacher Weise durch die Sondenbohrung in den Arbeitsraum einzuführen. Insbesondere ein Winkel der Sondenbohrung zur Längsachse von besonders bevorzugt 20° bis 30°, insbesondere 25° stellt dabei einen Winkel dar, der eine optimale Platzierung der Sondenbohrung innerhalb des Arbeitsraums ermöglicht.

Die Sondenbohrung kann dabei grundsätzlich an beliebiger Stelle an dem Grundrohr angeordnet sein. Nach einer besonders vorteilhaften Ausgestaltung der Erfindung ist jedoch vorgesehen, dass die Sondenbohrung im Bereich zwischen dem zweiten Verbindungsabschnitt und einem Mittelbereich des Grundrohres angeordnet ist. Eine entsprechende Anordnung der Sondenbohrung erlaubt es auch im montierten Zustand des Universaladapters die Sonde besonders einfach und komfortabel in das Grundrohr einzuführen und mit der Sondenöffnung im Arbeitsraum anzuordnen. Zudem kann die Sonde innerhalb der Sondenbohrung bewegt werden, wodurch der gesamte Arbeitsraum durch das eingebrachte Strahlmittel von Verunreinigungen gereinigt werden kann, welche ebenso wie das eingebrachte Strahlmittel über das Saugrohr abgeführt werden.

Nach einer weiteren Ausgestaltung der Erfindung ist ferner vorgesehen, dass die Sondenbohrung auf der der Aussparung gegenüberliegenden Seite des Grundrohres angeordnet ist. Gemäß dieser Ausgestaltung der Erfindung verläuft die Sondenbohrung diametral zur Aussparung an dem Grundrohr, wobei diese in Längsachsenrichtung in Richtung auf den ersten Verbindungsabschnitt verschoben ist. Eine entsprechende Anordnung der Sondenbohrung gegenüber der Aussparung gewährleistet eine besonders hohe Stabilität des Grundrohres.

Ein Ausführungsbeispiel der Erfindung wird nachstehend mit Bezug auf die Zeichnungen erläutert. In den Zeichnungen zeigen:
- Fig. 1: eine perspektivische Ansicht eines Adapters
- Fig. 2: eine Draufsicht auf den Adapter von Fig. 1 und
- Fig. 3: eine Ansicht von unten auf den Adapter von Fig. 1.

In den Figuren 1 bis 3 ist eine Ausführungsform eines Adapters 1 dargestellt.

Dieser weist ein aus einem textilverstärkten Kunststoff hergestelltes Grundrohr 2 auf, welches an seinem zweiten Verbindungsabschnitt 4 zur Anordnung in verschiedenen Öffnungen hier nicht dargestellter Arbeitsräume bspw. verschiedener Zylinderköpfe eine V-förmige Aussparung 5 aufweist. Die den Rohrmantel durchdringende Aussparung 5 erstreckt sich dabei ausgehend von einer Stirnfläche 8 des zweiten Verbindungsabschnitts 4 in Längsachsenrichtung des Grundrohres 2 in Richtung auf einen ersten Verbindungsabschnitt 3 und ermöglicht es, den zweiten Verbindungsabschnitt 4 im Bereich der Aussparung 5 zu stauchen, sodass sich der Durchmesser durch eine Annäherung der einander gegenüberliegenden Stirnflächen der Aussparung 5 verändert. Der zweite Verbindungsabschnitt 4 kann dadurch in Öffnungen der Arbeitsräume mit unterschiedlichen Durchmessern angeordnet werden.

Koaxial zu dem Grundrohr 2 ist eine Dichtmanschette 6 angeordnet, welche in Figur 1 bis Figur 3 in ihrer Montageposition dargestellt ist. In der Montageposition erlaubt die Zugänglichkeit zum zweiten Verbindungsabschnitt 4 dessen einfache Anordnung in einer Öffnung des Arbeitsraums. Nach einer Anordnung des zweiten Verbindungsabschnitts 4 wird dann die Dichtmanschette 6 in Richtung auf das freie Ende des zweiten Verbindungsabschnitts 4 verschoben, bis diese mit ihrer parallel zur Stirnfläche 8 verlaufenden Dichtfläche im Bereich um die Öffnung, in der der zweite Verbindungsabschnitt 4 angeordnet ist, auf der Oberfläche aufliegt.

Eine auf der der Aussparung 5 gegenüberliegenden Seite angeordnete, den Rohrmantel durchdringende Sondenbohrungen 7 verläuft in Richtung auf den zweiten Verbindungsabschnitt 4 in einem mittleren Bereich des Grundrohres 2. Die Sondenbohrung 7 erlaubt die Anordnung einer hier nicht dargestellten Strahlsonde, mittels der das Strahlmittel in den Arbeitsraum eingebracht wird.

### Bezugszeichenliste

- 1: Adapter
- 2: Grundrohres
- 3: erster Verbindungsabschnitt
- 4: zweiter Verbindungsabschnitt
- 5: Aussparung
- 6: Dichtmanschette
- 7: Sondenbohrung
- 8: Stirnfläche

## Patentansprüche

1. Ein mit einem Granulat-Strahlgerät kombiniertes Sauggerät mit einem Adapter, aufweisend ein Grundrohr mit
- einem ersten Verbindungsabschnitt zum Anschluss an eine Absaugleitung des Sauggeräts und
- einem zweiten Verbindungsabschnitt zur ortssicheren Anordnung in einer Öffnung eines Arbeitsraums,
**dadurch gekennzeichnet, dass**
der zweite Verbindungsabschnitt (4) aus einem flexiblen Material gebildet ist und an seinem Umfang eine sich ausgehend von einem freien Ende des zweiten Verbindungsabschnitts (4) in Längsachsenrichtung des Grundrohres (2) erstreckende Aussparung (5) aufweist und an dem Grundrohr (2) eine Dichtmanschette (6) angeordnet ist, die zwischen einer über das freie Ende des zweiten Verbindungsabschnitts (4) vorstehenden Dichtposition und einer mindestens die Aussparung (5) freigebenden Montageposition verstellbar ist.

2. Sauggerät nach Anspruch 1, **dadurch gekennzeichnet, dass** die Aussparung (5) V-förmig ausgebildet ist.

3. Sauggerät nach Anspruch 1 oder 2, **dadurch gekennzeichnet, dass** der erste Verbindungsabschnitt (3) aus einem flexiblen Material gebildet ist.

4. Sauggerät nach einem oder mehreren der vorhergehenden Ansprüche, **dadurch gekennzeichnet, dass** der erste Verbindungsabschnitt (3) an seinem freien Ende konisch aufgeweitet ist.

5. Sauggerät nach einem oder mehreren der vorhergehenden Ansprüche, **dadurch gekennzeichnet, dass** das Grundrohr (2) einstückig mit den Verbindungsabschnitten (3, 4) aus einem flexiblen Material gebildet ist.

6. Sauggerät nach einem oder mehreren der vorhergehenden Ansprüche, **dadurch gekennzeichnet, dass** das Grundrohr (2) an seinem Umfang eine Sondenbohrung (7) aufweist, die in Richtung auf den zweiten Verbindungsabschnitt (4) ausgerichtet ist.

7. Sauggerät nach Anspruch 6, **dadurch gekennzeichnet, dass** eine Längsachse der Sondenbohrung (7) mit der Längsachse des Grundrohres (2) einen Winkel von 10° bis 60°, bevorzugt 15° bis 40°, besonders bevorzugt 20° bis 30° einschließt.

8. Sauggerät nach Anspruch 6 oder 7, **dadurch gekennzeichnet, dass** die Sondenbohrung (7) im Bereich zwischen dem zweiten Verbindungsabschnitt (4) und einem Mittelbereich des Grundrohres (2) angeordnet ist.

9. Sauggerät nach einem oder mehreren der vorhergehenden Ansprüche 6 - 8, **dadurch gekennzeichnet, dass** die Sondenbohrung (7) auf der der Aussparung (5) gegenüberliegenden Seite des Grundrohres (2) angeordnet ist.

## Claims

1. A suction device combined with a granulate blasting machine, said suction device having an adapter, comprising a main tube having
- a first connecting section for connection to a suction line of the suction device and
- a second connecting section for stationary arrangement in an opening of a working space,
**characterized in that**
the second connecting section (4) is made of a flexible material and on its perimeter comprises a cutout (5) that extends in the direction of the longitudinal axis of the main tube (2) proceeding from a free end of the second connecting section (4) and a sealing collar (6) is arranged on the main tube (2), which sealing collar can be moved between a sealing position protruding beyond the free end of the second connecting section (4) and an assembly position that exposes at least the cutout (5).

2. The suction device according to claim 1, **characterized in that** the cutout (5) is V-shaped.

3. The suction device according to claim 1 or 2, **characterized in that** the first connecting section (3) is made of a flexible material.

4. The suction device according to one or more of the preceding claims, **characterized in that** the first connecting section (3) is conically widened at its free end.

5. The suction device according to one or more of the preceding claims, **characterized in that** the main tube (2) is integrally formed with the connecting sections (3, 4) from a flexible material.

6. The suction device according to one or more of the preceding claims, **characterized in that** the main tube (2) comprises a probe bore (7) on its perimeter that is oriented in the direction of the second connecting section (4).

7. The suction device according to claim 6, **characterized in that** a longitudinal axis of the probe bore (7) forms an angle of 10° to 60°, preferably 15° to 40°, particularly preferably 20° to 30°, with the longitudinal axis of the main tube (2).

8. The suction device according to claim 6 or 7, **characterized in that** the probe bore (7) is arranged in the region between the second connecting section (4) and a central region of the main tube (2).

9. The suction device according to one or more of the preceding claims 6 to 8, **characterized in that** the probe bore (7) is arranged on the side of the main tube (2) opposite the cutout (5).

## Revendications

1. Aspirateur combiné à un appareil de projection de granulés, avec un adaptateur, présentant un tuyau de base comprenant:
- une première section de liaison destinée à être raccordée à une conduite d'aspiration de l'aspirateur et
- une deuxième section de liaison destinée à être placée fixement dans une ouverture d'un espace de travail,
**caractérisé en ce que**
la deuxième section de liaison (4) est constituée d'une matière souple et présente un évidement (5) sur son pourtour, lequel s'étend dans la direction de l'axe longitudinale du tuyau de base (2) à partir d'une extrémité libre de la deuxième section de liaison (4), et **en ce qu'**une manchette d'étanchéité (6) est disposée sur le tuyau de base (2), laquelle est réglable entre une position d'étanchéité faisant saillie au-delà de l'extrémité libre de la deuxième section de liaison (4) et une position de montage libérant au moins l'évidement (5).

2. Aspirateur selon la revendication 1, **caractérisé en ce que** l'évidement (5) présente une forme en V.

3. Aspirateur selon la revendication 1 ou 2, **caractérisé en ce que** la première section de liaison (3) est constituée d'une matière souple.

4. Aspirateur selon l'une ou plusieurs des revendications précédentes, **caractérisé en ce que** la première section de liaison (3) est élargie de façon conique à son extrémité libre.

5. Aspirateur selon l'une ou plusieurs des revendications précédentes, **caractérisé en ce que** le tuyau de base (2) est formé d'un seul tenant avec les sections de liaison (3, 4) en une matière souple.

6. Aspirateur selon l'une ou plusieurs des revendications précédentes, **caractérisé en ce que** le tuyau de base (2) présente un alésage de sonde (7) sur son pourtour, lequel est orienté vers la deuxième section de liaison (4).

7. Aspirateur selon la revendication 6, **caractérisé en ce qu'**un axe longitudinal de l'alésage de sonde (7) inclut un angle de 10° à 60°, de préférence de 15° à 40°, de façon particulièrement préférentielle de 20° à 30°, avec l'axe longitudinal du tuyau de base (2).

8. Aspirateur selon la revendication 6 ou 7, **caractérisé en ce que** l'alésage de sonde (7) est disposé dans la région entre la deuxième section de liaison (4) et une région centrale du tuyau de base (2).

9. Aspirateur selon l'une ou plusieurs des revendications précédentes 6 à 8, **caractérisé en ce que** l'alésage de sonde (7) est disposé sur le côté du tuyau de base (2) opposé à l'évidement (5).
